# EUROPÄISCHE PATENTSCHRIFT

(11) **EP 1 095 577 B1**
(45) Veröffentlichungstag und Bekanntmachung des Hinweises auf die Patenterteilung: **22.09.2004**
(21) Anmeldenummer: 00115547.2
(22) Anmeldetag: 19.07.2000
(51) Int. Cl.: A42B 3/22, A42B 3/24

(54) **Visier für einen Helm, insbesondere einen Motorradhelm**
Visor for a helmet, especially for a motorcycle helmet
Visière pour casque, en particulier pour casque de motocyclistes

(30) Priorität: 29.10.1999 DE 19952219
(43) Veröffentlichungstag der Anmeldung: 02.05.2001
(73) Patentinhaber: Uvex Sports GmbH & Co. KG, 90763 Fürth (DE)
(72) Erfinder: Grau, Werner, 86316 Haberskirch (DE)
(74) Vertreter: Schneck, Herbert, Dipl.-Phys., Dr.

(56) Entgegenhaltungen:
- EP-A- 0 504 518
- EP-A- 0 953 299
- WO-A-01/13750
- WO-A-96/16563
- FR-A- 2 675 348
- JP-A- 63 219 609
- US-A- 4 584 721
- US-A- 5 694 650

## Beschreibung

Die Erfindung betrifft ein Visier für einen Helm, insbesondere einen Motorradhelm, umfassend eine äußere Kunststoffscheibe und eine innere Kunststoffscheibe, wobei die innere Scheibe mit ihren äußeren Enden an Vorsprüngen an der Innenseite der äußeren Scheibe derart anliegt, daß die innere Scheibe unter Erzeugung einer Vorspannung aufgewölbt wird, und wobei die äußere Scheibe unter Einschluß eines Luftpolsters über einen Dichtungsrand relativ zueinander auf Abstand gehalten sind. Ein deratiges Visier ist aus der WO 01/13750 A1, die ein Artikel 54(3)-Dokument ist, bekannt.

Auf das Herstellungsverfahren zur Herstellung der Kunststoffscheiben wird jedoch nicht in dieser Druckschrift eingegangen.

Aus der WO 96/16563 A1 ist ein Visier bekannt, das eine Außenscheibe und eine Innenscheibe umfaßt, die im wesentlichen über ihre gesamte Oberfläche an der Innenwand der Außenscheibe ruht, um eine Kondensation auf der Innenfläche der Außenscheibe zu verhindern.

Aus der US 5,694,650 ist ein Motorradhelm-Visier bekannt, das eine Innenscheibe und eine Außenscheibe aufweist. Die Scheiben sind durch Abstandsstücke voneinander beabstandet, so daß zwischen diesen ein Luftpolster vorliegt.

Die US 4,584,721 offenbart ein Visier eines Motorradhelms, das gemäß einer bevorzugten Ausführungsform eine Innenscheibe und eine Außenscheibe aufweist. Diese sind über eine Dichtung fest miteinander verbunden.

Bekannte Visiere umfassen auch oftmals einen relativ kompakten Rahmen, in welchem die beiden Scheiben festgelegt sind. Hierdurch ergibt sich der Nachteil, daß bei teilweise geöffnetem Visier durch den unteren Rahmenabschnitt die Sicht beeinträchtigt wird.

Hiervon ausgehend liegt der Erfindung die Aufgabe zugrunde, ein Visier der eingangs genannten Art so auszugestalten, daß die Nachteile herkömmlicher obiger Konstruktionen vermieden werden und eine kostengünstige Herstellbarkeit und Montage gewährleistet ist, wobei ein Maximum an individueller Anpaßbarkeit an die individuellen Wünsche des jeweiligen Benutzers erreichbar sein soll

Diese Aufgabe wird erfindungsgemäß dadurch gelöst, daß die äußere Scheibe aus Kunststoff gespritzt ist und nach innen vorspringende Randbereiche aufweist und daß die innere Scheibe aus einem flachen, plattenartigen Kunststoffmaterial gestanzt ist und in die Randbereiche formschlüssig einsetzbar ist. Durch das Vorsehen einer gespritzten äußeren Scheibe ist es zunächst möglich, einstückig mit dieser Scheibe vorspringende Randbereiche auszubilden und dort die innere Scheibe festzulegen, ohne daß es für die Halterung und Verbindung der Scheiben eines gesonderten Rahmenteils bedürfte. Hierdurch werden in allen Positionen des Visiers besonders günstige Sichtverhältnisse geschaffen. Die Verbindung von innerer Visierscheibe mit der äußeren Visierscheibe ist durch einen einzigen Handgriff herstellbar, und trotzdem liegt die innere Scheibe der äußeren dicht an. Ein wesentlicher Vorteil besteht darin, daß nicht ein fester Verbund von äußerer und innerer Scheibe geschaffen wird, so daß der Benutzer die innere Scheibe z. B. hinsichtlich ihrer Farbtönung frei auswählen und ggf. auch nachträglich ändern kann. Da als innere Scheibe lediglich eine gestanzte Platte erforderlich ist, läßt diese sich besonders kostengünstig herstellen.

Zur Erzielung der Vorspannung der inneren Scheibe ist vorgesehen, daß diese mit ihren äußeren Enden an den Vorsprüngen an der Innenseite der äußeren Scheibe derart anliegt, daß die so erzeugte Biegung einen geringfügig geringeren Biegungsradius aufweist als die äußere Scheibe in diesem Bereich.

Insbesondere können die Enden der inneren Scheibe die Vorsprünge der äußeren Scheibe zumindest teilweise formschlüssig umgreifen.

Da die äußere Scheibe erfindungsgemäß durch Spritzen hergestellt ist, ist es möglich, diese sphärisch vorgewölbt auszugestalten, d. h. sie kann auch eine Wölbung in einer vertikalen Schnittebene aufweisen, wodurch besonders günstige Sichtverhältnisse und außerdem eine besonders dynamische Optik geschaffen werden.

Die innere Scheibe kann durchgefärbt getönt sein oder mit einer getönten Beschichtung sowie mit einer Antibeschlag-Beschichtung versehen sein. Solche Antibeschlag-Beschichtungen lassen sich besonders günstig auf Celluloseacetat-Scheiben aufbringen. Die äußere Scheibe, mit einer äußeren, die Kratzfestigkeit erhöhenden Beschichtung besteht insbesondere aus Polycarbonat.

Hinsichtlich der äußeren Scheibe kann weiterhin mit Vorteil vorgesehen sein, daß Visierlager- bzw. Verstellabschnitte einstückig mit der Scheibe gespritzt sind. Dabei ist es möglich, diese Bereiche so auszugestalten, daß das erfindungsgemäße Visier auch zur Nachrüstung von Helmen verwendet werden kann, die bisher mit Visieren mit Rahmen ausgestattet sind.

Günstigerweise sind die Lager- bzw. Verstellabschnitte gleichzeitig als Anschlag für die innere Scheibe ausgebildet.

Die an der äußeren Scheibe anliegende Seite der inneren Scheibe ist mit einer vorzugsweise aufgespritzten umlaufenden Silicon-Dichtung versehen, welche in Verbindung mit der elastischen Vorwölbung der inneren Scheibe einen dichten Abschluß des Luftpolsters zwischen den beiden Scheiben gewährleistet.

Nachfolgend wird die Erfindung anhand eines bevorzugten Ausführungsbeispiels in Verbindung mit der Zeichnung näher erläutert. Dabei zeigen:
- Fig. 1: eine perspektivische Ansicht von äußerer und innerer Scheibe vor dem Einsetzen der inneren Scheibe in die äußere Scheibe,
- Fig. 2a bis c: Schnittdarstellungen von äußerer und innerer Scheibe vor dem Zusammenfügen und nach dem Zusammenfügen, und
- Fig. 3: eine teilweise Seitenansicht eines aus äußerer und innerer Scheibe bestehenden Visiers.

Ein in der Zeichnung dargestelltes Visier umfaßt eine äußere Scheibe 1 und eine innere Scheibe 2.

Die äußere Scheibe 1 ist aus Polycarbonat gespritzt und weist eine sphärische Vorwölbung 3 auf. Die Außenseite 4 ist mit einer Antikratz-Beschichtung versehen. Am unteren Rand 5 der Außenseite befindet sich ein Ansatz 6, der als Handhabungshilfe beim Öffnen und Schließen des Visiers dient.

An der Innenseite der äußeren Scheibe 1 verlaufen nach innen vorspringende Randbereiche 7, die besonders gut in der Schnittdarstellung gemäß Fig. 2a erkennbar sind.

Die innere Scheibe 2 besteht aus Celluloseacetat und ist aus einem plattenförmigen Ausgangsmaterial gestanzt.

Die Außenkontur 8 der inneren Scheibe ist so geformt und dimensioniert, daß sich die innere Scheibe 2 formschlüssig an der Innenseite der äußeren Scheibe 1 derart anbringen läßt, d. h. die vorspringenden Randbereiche 7 der äußeren Scheibe 1 umgeben zumindest soweit die innere Scheibe, daß diese formschlüssig festgelegt ist.

Diese Festlegung wird dadurch fixiert, daß im Bereich der hinteren Enden 9 der inneren Scheibe 2 Ansätze 10 mit Ausnehmungen 11 vorgesehen sind, die sich nach innen erstreckende Vorsprünge 12 an der Innenseite der äußeren Scheibe 1 formschlüssig umgreifen. Die Vorsprünge 12 sind mit der äußeren Scheibe 1 einstückig gespritzt und können gleichzeitig auch als Lager- bzw. Verstellabschnitte zur Lagerung der Scheibe am Helm dienen.

Der Abstand der Ausnehmungen 11 in Umfangsrichtung ist etwas größer als der Abstand der Vorsprünge 12 in Umfangsrichtung, so daß die Innenseite 2 im arretierten Zustand unter Vorspannung an der äußeren Scheibe 1 anliegt. Wenn die innere Scheibe 2 längere Zeit in diesem vorgespannten, eingesetzten Zustand verbleibt, tritt aufgrund der Fließeigenschaften des Kunststoffmaterials eine Verformung dahingehend ein, daß auch die innere Scheibe 2 eine leichte sphärische Wölbung erhält.

Zur Erzielung eines abgeschlossenen Luftpolsters 13 zwischen innerer Scheibe 2 und äußerer Scheibe 1 ist auf die Außenseite der inneren Scheibe 2 eine Silicon-Dichtung 14 aufgespritzt.

## Patentansprüche

1. Visier für einen Helm, insbesondere einen Motorradhelm,
- umfassend eine äußere Scheibe (1) und
- umfassend eine innere Scheibe (2),
- wobei die innere Scheibe (2) mit ihren äußeren Enden (9) an Vorsprüngen (12) an der Innenseite der äußeren Scheibe (1) derart anliegt, daß die innere Scheibe (2) unter Erzeugung einer Vorspannung aufgewölbt wird,
- wobei die äußere Scheibe (1) aus Kunststoff gespritzt ist und nach innen vorspringende Randbereiche (7) aufweist,
- die innere Scheibe (2) aus einem flachen, plattenartigen Kunststoffmaterial gestanzt ist und in die Randbereiche (7) formschlüssig einsetzbar ist,
- die äußere Scheibe (1) und die innere Scheibe (2) unter Einschluß eines Luftpolsters über einen Dichtungsrand (14) relativ zueinander auf Abstand gehalten sind.

2. Visier nach Anspruch 1, **dadurch gekennzeichnet, daß** die Enden (9) der inneren Scheibe (2) die Vorsprünge (12) der äußeren Scheibe (1) zumindestens teilweise formschlüssig umgreifen.

3. Visier nach Anspruch 1, **dadurch gekennzeichnet, daß** die äußere Scheibe (1) sphärisch vorgewölbt ist.

4. Visier nach Anspruch 1, **dadurch gekennzeichnet, daß** die innere Scheibe (2) getönt ist.

5. Visier nach Anspruch 1, **dadurch gekennzeichnet, daß** die äußere Scheibe (1) außen mit einer die Kratzfestigkeit erhöhenden Beschichtung (4) und die innere Scheibe (2) innen mit einer Antibeschlag-Beschichtung versehen ist.

6. Visier nach Anspruch 1, **dadurch gekennzeichnet, daß** Visier-Lager- bzw. Verstellabschnitte einstückig mit der äußeren Scheibe (1) gespritzt sind.

7. Visier nach Anspruch 6, **dadurch gekennzeichnet, daß** die Lager- bzw. Verstellabschnitte gleichzeitig als Anschlag (12) für die innere Scheibe (2) ausgebildet sind.

8. Visier nach Anspruch 1, **dadurch gekennzeichnet, daß** an der der äußeren Scheibe (1) anliegenden Seite der inneren Scheibe (2) eine umlaufende Silicon-Dichtung (14) angeordnet ist.

## Claims

1. A visor for a helmet, particularly a motorcycle helmet,
- comprising an outer pane (1) and
- comprising an inner pane (2)
- wherein the inner pane (2) sits, with its outer edges (9), against projections (12) on the inside of the outer pane (1) in such a way that the inner pane (2) is curved under generation of the pretension,
- wherein the outer pane (1) is extruded of plastic and has edge regions (7) projecting toward the inside,
- the inner pane (2) is punched from a flat plate-like plastic material and can be inserted in the edge regions (7) in a form-fitting manner,
- the outer pane (1) and the inner pane (2) are held spaced apart relative to one another through a sealing edge (14) under inclusion of an air cushion.

2. A visor according to claim 1, **characterized in that** the ends of the inner pane (2) encompass the projections (12) of the outer pane (1) at least partially in a form-fitting manner.

3. A visor according to claim 1, **characterized in that** the outer pane (1) is spherically curved forward.

4. A visor according to claim 1, **characterized in that** the inner pane (2) is tinted.

5. A visor according to claim 1, **characterized in that** the outer pane (1) is provided with a coating (4) on the outside that increases its scratch-resistance, and the inner pane (2) is provided with an anti-condensation coating on the inside.

6. A visor according to claim 1, **characterized in that** the visor mounting and/or adjustment sections are extruded as one piece with the outer pane (1).

7. A visor according to claim 6, **characterized in that** the mounting and/or adjustment sections are, at the same time, formed as a catch (12) for the inner pane (2).

8. A visor according to claim 1, **characterized in that** a circumferential silicon seal (14) is provided on the side of the inner pane (2) that sits against the outer pane (1).

## Revendications

1. Visière pour casque, notamment pour casque de motocycliste, comprenant :
- un écran extérieur (1) et
- un écran intérieur (2),
- dans laquelle l'écran intérieur (2) prend appui par ses extrémités extérieures (9) contre des saillies (12) situées sur la face interne de l'écran extérieur (1) de telle sorte que l'écran intérieur (2) se recourbe en créant une précontrainte ;
- dans laquelle l'écran extérieur (1) en matière synthétique est moulé par injection et comporte des bords (7) faisant saillie vers l'intérieur ;
- l'écran intérieur (2) est découpé dans une matière synthétique plate en feuille et peut être inséré en complémentarité de forme dans les bords (7) ;
- l'écran extérieur (1) et l'écran intérieur (2) sont maintenus à distance l'un de l'autre, tout en incluant un matelas d'air isolant, au moyen d'un bord d'étanchéité (14).

2. Visière selon la revendication 1, **caractérisée en ce que** les extrémités (9) de l'écran intérieur (2) enveloppent les saillies (12) de l'écran extérieur (1) au moins partiellement en complémentarité de forme.

3. Visière selon la revendication 1, **caractérisée en ce que** l'écran extérieur (1) est cintré sphériquement vers l'avant.

4. Visière selon la revendication 1, **caractérisée en ce que** l'écran intérieur (2) est teinté.

5. Visière selon la revendication 1, **caractérisée en ce que** l'écran extérieur (1) est pourvu extérieurement d'un revêtement (4) accroissant la résistance aux éraflures et **en ce que** l'écran intérieur (2) est pourvu intérieurement d'un revêtement anti-buée.

6. Visière selon la revendication 1, **caractérisée en ce que** les sections de montage ou de réglage de visière sont moulées par injection de manière à ne faire qu'une seule pièce avec l'écran extérieur (1).

7. Visière selon la revendication 6, **caractérisée en ce que** les sections de montage ou de réglage sont réalisées de manière à servir en même temps de butée (12) pour l'écran intérieur (2).

8. Visière selon la revendication 1, **caractérisée en ce qu'**un joint de silicone périphérique (14) est disposé sur la face de l'écran intérieur (2) appliquée contre l'écran extérieur (1).
